# FASCICULE DE BREVET EUROPEEN

(11) **EP 0 237 424 B1**
(45) Date de publication et mention de la délivrance du brevet: **07.11.1990**
(21) Numéro de dépôt: 87400494.8
(22) Date de dépôt: 06.03.1987
(51) Int. Cl.: E01C 23/06, E01C 19/02

(54) **Atelier de reconditionnement d'une chaussée**
Vorrichtung zur Erneuerung einer Fahrbahn
Apparatus for reconditioning a roadway

(30) Priorité: 10.03.1986 FR 8603362
(43) Date de publication de la demande: 16.09.1987
(73) Titulaire: BEUGNET, Société anonyme dite, F-62033 Arras Cédex (Pas de Calais) (FR)
(72) Inventeur: Guillon, Roger, Arras (Pas de Calais) (FR)
(74) Mandataire: Cabinet HERRBURGER

(56) Documents cités:
- DE-A- 2 850 344
- US-A- 4 195 946
- US-A- 4 473 320
- TRAVAUX, février 1986, no. 607, suppl. "Prix de l'innovation 1985", Paris, FR; H. DELAVENAY et al.: "L'arc 600 - l'atelier de reconditionnement de chaussée"

## Description

La présente invention concerne un atelier de reconditionnement d'une chaussée.

Le développement très important de la circulation routière, en particulier celui des véhicules lourds tels que les camions, les problèmes de mise hors gel du réseau routier, etc. nécessitent en renforcement des chaussées.

Or, diverses solutions envisagées jusqu'à présent ne constituent que des solutions partielles destinées à prolonger de quelques années la durée d'utilisation de certaines voies routières, sans pour autant en assurer un renforcement approprié.

Pour remédier à ces inconvénients, on a cherché à mettre au point des dispositifs de reconditionnement permettant de renforcer efficacement les chaussées pour une période très longue et ce, pour un prix de revient limité, nettement inférieur dans la plupart des cas au coût de travaux d'entretien provisoires.

Le brevet français n° 85 12 724 (FR-A-2586435) décrit un tel dispositif qui se déplace sur la chaussée à reconditionner et y répartit une couche de liant, notamment de ciment et d'eau, puis, l'attaque sur une épaisseur prédéterminée pour la fragmenter et la concasser en agrégats avant de l'homogénéiser et de la malaxer et enfin de la redistribuer sur la chaussée.

Ce dispositif est constitué par un véhicule autotracté comportant, dans le sens d'avancement, un doseur à ciment, un rotor de fraisage disposé dans une chambre de décohésion pour attaquer la chaussée à traiter, une grille de calibrage et un rotor de malaxage.

Malgré ses avantages certains, cette machine n'a pas donné, à l'usage, les résultats escomptés, en particulier, parce qu'il s'est avéré que le malaxage des matériau de l'ancienne chaussée n'est pas suffisant.

Un malaxage d'une grande efficacité est, en effet, indispensable pour obtenir, en fin de traitement, une chaussée reconditionnée satisfaisante, c'est-à-dire homogène, stable et surtout insensible au gel.

On connaît également, par le brevet DE-A-28 50 344, une machine destinée à régénérer les enrobés bitumineux d'une couche de roulement à l'aide d'asphalte. Cette machine, qui est munie d'au moins un malaxeur d'axe longitudinal par rapport à sa direction de déplacement, exige un chaffage préalable de la surface de la couche de roulement; elle ne peut, en outre, agir que sur une épaisseur de l'ordre de 5 cm et ne peut, en aucun cas, permettre de traiter l'ensemble d'une chaussée sur une hauteur de 25 à 30 cm.

La présente invention se propose donc d'améliorer les dispositifs de reconditionnement de chaussée existant en mettant au point un atelier de reconditionnement d'une chaussée permettant d'obtenir un mélange optimal des matériaux fraisés.

A cet effet, la présenta invention concerne un atelier de reconditionnement d'une chaussée susceptible de se déplacer sur cette dernière et d'y répartir une couche de liant, notamment de ciment, puis de l'attaquer à froid sur une hauteur de 25 à 30 cm pour la fragmenter et la concasser en agrégats avant de l'homogénéiser et de la malaxer, et enfin de la redistribuer sur la chaussée, atelier de reconditionnement comprenant, dans la direction de déplacement, un rotor de fraisage disposé dans une chambre de décohésion pour attaquer la chaussée à traiter et un rotor mélangeur monté en aval du rotor de fraisage.

Cet atelier de reconditionnement est caractérisé en ce qu'il comporte un seul rotor mélangeur à vitesse variable d'axe longitudinal par rapport à la direction de déplacement, ce rotor mélangeur comportant des bras mélangeurs munis, à leur extrémité, de palettes interchangeables et constituant une spire susceptible d'évacuer, en les mélangeant, les agrégats provenant du rotor de fraisage vers l'arrière du dispositif.

L'expérience a montré que l'association du rotor de fraisage avec un rotor mélangeur d'axe longitudinal ayant les caractéristiques susmentionnées, était indispensable à l'obtention en fin de traitement d'une chaussée reconditionnée satisfaisante.

Selon une autre caractéristique de l'invention le rotor de fraisage est constitué par un tube d'entraînement disposé sensiblement transversalement par rapport à la direction d'avancement et sur lequel est soudée une spire, ce rotor comportant deux séries de dents, notamment en carbure, dont l'une est soudée sur la périphérie du tube tandis que l'autre est soudée à l'extérieur de la spire.

Pour obtenir un résultat satisfaisant, il est nécessaire que la spire ait une largeur correspondant à la largeur de travail et soit constituée en une tôle très résistante.

De façon connue en elle-mème, ce rotor de fraisage est disposé dans une chambre de décohésion munie de lames de décohésion qui limitent le passage entre le rotor et le carter, de manière à permettre le concassage des matériaux les plus tendres.

De façon préférentielle, la chambre de décohésion comporte, dans sa partie avant, des injecteurs d'eau susceptibles d'ajouter une quantité d'eau prédéterminée après le mélange du ciment et de l'agrégat.

Donc, conformément à l'invention, les spires du rotor de fraisage malaxent fortement l'ensemble agrégats/ciment/eau tout en ramenant ces matériaux dans l'axe de la machine.

Selon une autre caractéristique de l'invention la chambre de décohésion est pourvue, à sa partie arrière, d'une grille de calibrage sur laquelle sont projetés les matériaux traités par le rotor de fraisage; cette grille, qui était en fait déjà prévue dans certaines machines de l'art antérieur, est constituée d'un ensemble de barreaux approximativement verticaux ou légèrement déformés, en forme de V ouvert, dont l'écartement est fonction des matériaux traités; cette grille sert à arrêter les éléments trop gros qui, en tombant au fond du carter, sont repris par le rotor de fraisage.

Selon une autre caractéristique de l'invention, l'atelier de reconditionnement comporte un rotor de malaxage disposé en arrière de la chambre de décohésion et, le cas échéant, de la grille de calibrage et en avant du rotor mélangeur, par rapport à la direction de déplacement (A).

Ce rotor de malaxage est, généralement, constitué par des bras montés sur un arbre d'entraînement carré parallèlement au rotor de fraisage; la fonction de cet élément est double: d'une part, il aide au dégagement de la grille de calibrage et, de ce fait, contribue au calibrage des agrégats, et, d'autre part, il homogénéise les agrégats en brassant les matériaux en sortie de la grille de calibrage.

Selon une autre caractéristique de l'invention, l'atelier de reconditionnement comporte une vis de répartition d'axe transversal par rapport à la direction de déplacement et montée en arrière du rotor mélangeur pour étaler les agrégats provenant de ce dernier, cette vis de répartition coopérant avec une lame de nivellement de hauteur variable permettant de régler la hauteur d'agrégats redistribués sur la chaussée.

Selon l'invention, la commande de la grille de répartition, de la lame de nivellement et le contrôle de la vitesse du moteur mélangeur sont effectués depuis le sol par l'opérateur qui contrôle l'avancement de l'ensemble de l'atelier.

Par ailleurs, et pour améliorer les performances de l'atelier de reconditionnement conforme à l'invention, il est possible de prévoir un système de nivellement automatique garantissant la profondeur de passe, la qualité du profil en long du fond de forme fraisé et la pente de ce derner.

Selon une autre caractéristique de l'invention, le rotor mélangeur, la vis de répartition et la lame de nivellement constituent un ensemble monté sur un chariot susceptible d'être déplacé longitu- din_{.}alement pour permettre d'accéder à la grille de calibrage et au rotor de malaxage.

Une condition indispensable à l'obtention en fin de traitement d'une chaussée reconditionnée satisfaisante est liée à la possibilité d'un réglage suffisant de la quantité de ciment répartie sur la largeur de la chaussée avant la mise en oeuvre du rotor de fraisage.

L'invention se propose, par suite, de permettre de régler parfaitement la quantité de ciment (ou autre liant hydraulique ou bitumineux) ajoutée en fonction des caractéristiques propres de la chaussée à traiter, et aussi de la vitesse de déplacement du véhicule sur la chaussée.

A cet effet et selon une autre caractéristique de l'invention, il est prévu un doseur à ciment constitué par un rotor d'entraînement monté dans un tube et sur la périphérie duquel sont soudées des barres longitudinales équidistantes délimitant entre-elles des alvéoles de dosage.

Pour que l'atelier donne entière satisfaction, il est bien entendu, indispensable que le doseur à ciment distribue le ciment sur toute la largeur de travail; à cet effet, il est prévu un système de trappe permettant d'ajustment de la largeur de distribution à la largeur de travail.

Il est, par ailleurs, nécessaire que le jeu entre le rotor et le tube soit minimum pour éviter tout écoulement non contrôlé du ciment.

Selon une autre caractéristique de l'invention, le tube qui reçoit le rotor muni de barres s'ouvre rapidement pour accéder aux alvéoles de dosage afin de nettoyer régulièrement ces dernières et garantir une régularité du dosage.

Un accès facile à ces éléments est, en effet, indispensable, à la bonne marche de l'atelier conforme à l'invention.

Selon une autre caractéristique de l'invention, l'atelier de reconditionnement comporte deux châssis de succédant dans la direction de déplacement, l'un des châssis ou premier châssis étant monté sur des roues susceptibles de se déplacer par translation le long de la chaussée et portant un doseur à ciment associé à un réservoir à ciment, un réservoir à eau relié à une pompe doseuse, un moteur de commande du doseur à ciment et de la pompe doseuse, ainsi qu'une centrale de commande comportant un calculateur sensible à la vitesse d'avancement du premier châssis et commandant, en retour, les quantités de ciment et d'eau respectivement délivrées pour un mètre carré de chaussée par le doseur à ciment et la pompe doseuse pour les faire correspondre à des valeurs de consigne prédéterminées, tandis que l'autre châssis ou second châssis suivant le premier s'appuie sur des organes roulants par l'intermédiaire de vérins de nivellement, et porte le rotor de fraisage, le rotor mélangeur et, le cas échéant, la vis de répartition, la lame de nivellement, la grille de calibrage ainsi que le rotor de malaxage.

Le "dédoublement" de l'atelier en deux châssis distincts permet de mieux contrôler la quantité de ciment déversée par le doseur à ciment.

Bien entendu, les termes "ciment" et "eau" doivent être considérés dans un sens très général et peuvent, en fait, désigner tous les liants hydrauliques ou bitumineux pouvant être utilisés pour le reconditionnement des chaussées; en effet, le doseur à ciment et la pompe doseuse conforme à l'invention peuvent, aussi bien, doser du ciment, de la chaux, du laitier, des cendres volantes ou autres pulvérulents. Il est également possible de doser un liant bitumineux, de régénération ou encore une émulsion.

La machine conforme à l'invention permet donc une économie financière et énergétique considérable du fait du réemploi des matériaux de l'ancienne chaussée, évitant par suite, le coût d'un double transport, c'est-à-dire celui de l'évacuation de l'ancienne chaussée et l'amenée de matériau pour la reconstitution de la chaussée ainsi que la gêne apportée par ce double transport; l'invention permet, en effet, une réduction considérable de la durée d'intervention sur la chaussée.

Selon une autre caractéristique de l'invention, le réservoir à ciment et le réservoir à eau sont munis de sondes de niveau coopérant avec la centrale de commande pour arrêter la mise en oeuvre du dispositif en cas de manque d'eau ou de ciment.

Il est également intéressant que le réservoir à ciment soit muni d'une sonde de niveau qui informe en permanence l'utilisateur du niveau de ce réservoir.

Les caractéristiques de l'atelier de reconditionnement d'une chaussée qui fait l'objet de l'invention seront décrites plus détail en se référant aux dessins annexés, dans lesquels:
-la figure 1 est une vue d'ensemble de côté du dispositif de reconditionnement,
-la figure 2 est une vue de côté du second châssis.

Selon la figure 1, l'atelier conforme à l'invention est destiné à effectuer le reconditionnement d'une chaussée 1.

Cet atelier est, dans son ensemble, mobile dans un sens d'avancement représenté par la flèche A; il se compose d'un premier châssis 2 monté sur des roues 20 ainsi que d'un second châssis 3 suivant le premier châssis 2 dans le sens d'avancement A qui s'appuie sur des organes roulants 30 par l'intermédiaire de vérins de nivellement 31.

Conformément à la figure, le premier châssis 2 se compose d'un semi-remorque à trois essieux 21 attelé à un tracteur 22; cette configuration pourraît, bien entendu, être différente sans pour cela sortir du cadre de l'invention.

Le second châssis 3 fait, quant à lui, partie intégrante d'un véhicule automoteur comportant un moteur 32 et une cabine de pilotage 33.

Selon la figure 1, le rôle du premier châssis 2 est de distribuer avec un dosage précis sur la totalité de la largeur de travail de la chaussée 1, une couche 4 de liant, représentée un hachurés et de doser l'eau (ou autre liant hydrocarboné) pour l'injecter dans le carter du rotor du châssis 3.

Le rôle du second châssis 3 est d'attaquer la chaussée 1 revêtue de la couche de ciment 4 sur une hauteur h déterminée par la position des vérins de nivellement 31, et de la fragmenter et de la concasser en agrégats avant de l'homogénéiser et de la malaxer, et enfin de la redistribuer sur la chaussée 1 en une couche d'épaisseur prédéterminée H.

Selon la figure, le premier châssis 2 comporte un réservoir à eau 5 d'une contenance moyenne de 15 m³ et un réservoir à ciment 6 d'une contenance moyenne de 20 t.

Le réservoir à eau 6 est associé à une pompe doseuse 50 représentée schématiquement sur la figure 1 contrôlée par un débit-mètre non représenté et susceptible de commander l'envoi selon la flèche a d'une quantité d'eau déterminée dans la chambre de décohésion 11.

Le réservoir à ciment 6 coopère avec un doseur à ciment 60 monté à sa partie inférieure et susceptible de distribuer, selon la flèche b, une quantité prédéterminée de ciment sur la couche 4; ce doseur à ciment est constitué par un rotor d'entraînement 61 monté dans un tube 62 et portant, sur sa périphérie, des barres longitudinales équidistantes 63 qui délimitent, entre-elles, des alvéoles de dosage; l'ensemble ainsi constitué est construit de façon très rigide pour garantir le volume des alvéoles.

Le tube 62 possède un système d'ouverture rapide permettant le nettoyage des alvéoles composées par les barres 63 soudées sur le rotor 61.

De plus, il est nécessaire que l'ensemble constitué par le rotor 61 et les barres longitudinales 63 soit monté dans le tube 62 avec un jeu minimum pour éviter tout écoulement incontrôlé de ciment.

Le doseur à ciment 60 est alimenté en ciment par gravité et par lit fluidisé; le volume important du réservoir à ciment 6 permet la détente de l'air qui a servi au transport du ciment dans ce réservoir, sans perturber le remplissage régulier des alvéoles délimitées par le rotor 61 et les barres longitudinales 63.

Les rotations du rotor 61 et de la pompe doseuse 50 sont commandées à partir d'un moteur de commande non représenté; ce moteur est relié à une centrale de commande 7 comportant un calculateur sensible à la vitesse d'avancement du premier châssis 2 et commandant, en retour, les quantités de ciment et d'eau respectivement délivrées pour un mètre carré de chaussée 1 selon la couche 4 pour les faire correspondre à des valeurs de consigne prédéterminées.

La centrale de commande 7 permet donc, à l'opérateur de maîtriser la composition exacte de la couche 4 et ce quelle que soit la vitesse de déplacement du premier chassis.

Par ailleurs, le réservoir d'eau 5 et le réservoir de ciment 6 comportent, tous deux, des sondes de niveau bas, reliées à la centrale de commande 7 pour arrêter le dispositif en cas de manque d'eau ou de ciment; il est, par ailleurs, prévu dans le réservoir à ciment 6 une sonde de niveau susceptible de renseigner continuellement l'opérateur sur l'état de remplissage de ce réservoir.

Selon la figure 2, le second châssis 3 comporte les éléments suivants, placés les uns derrière les autres dans le sens d'avancement:
-un rotor de fraisage 10 disposé dans une chambre de décohésion 11,
-une grille de calibrage 12 disposé en arrière de la chambre de décohésion 11,
-un rotor de malaxage 13,
-un rotor mélangeur 14,
-une vis de répartition 15,
-une lame de nivellement 16.

Le rotor de fraisage 10 est constitué par un tube d'entraînement 17 disposé perpendiculairement à la direction d'avancement A, et sur lequel est soudée une spire 18 en tôle très rigide; ce rotor 10 est muni de deux séries de dents en carbure, à savoir une série 19 soudée sur le tube et une série 23 soudée à l'extérieur de la spire 19.

L'ensemble du rotor ainsi défini est mobile en rotation dans un carter 24 délimitant la chambre de décohésion 11; cette dernière comporte des lames de décohésion 25 qui limitent l'espace libre existant entre le carter 24 et la spire 18, et par suite, permettent la décohésion des matériaux les plus tendres.

Le rôle du rotor 10 est le suivant: lorsque le second châssis 3 se déplace selon la flèche A, les dents 19, 23 du rotor 10 viennent attaquer la chaussée 1 recouverte par la couche 4 sur une hauteur h prédéterminée par la position des vérins de nivellement 31; les dents fraisent et décohésionnent alors la chaussée, les matériaux et le ciment sur une hauteur h; ensuite, la spire 18 du rotor 10 ramène les matériaux dans l'axe de la machine et malaxent fortement l'ensemble agrégats, ciment et eau.

Pour améliorer ce malaxage, et de façon non représentée, il est possible de prévoir une addition d'eau supplémentaire à la partie avant de la chambre de décohésion 11.

Au cours de leur traitement dans la chambre de décohésion 11, les agrégats provenant de la chaussée 1 sont projetés sur la grille de calibrage 12 fixée à la partie arrière de la chambre 11; cette grille est constituée de barreaux approximativement verticaux fixés à une certaine distance les uns par rapport aux autres: elle arrête les gros éléments qui, en tombant au fond du carter 24, sont repsi par le rotor de fraisage 10. La distance existant entre les barreaux de la grille 12 est réglable pour permettre de s'adapter aux différents matériaux.

Cette grille 12 est suivie du rotor mélangeur 14 qui est constitué par un arbre 28, longitudinal par rapport à la direction de déplacement A, sur lequel sont montés des bras 29 munis de palettes interchangeables 34; la disposition des bras 29 est telle que ceux-ci constituent une spire qui, tout en malaxant fortement les agrégats, les évacue vers l'arrière du dispositif, dans la direction opposée à la flèche A. La vitesse de rotation de l'arbre 28 qui est commandé par un moteur annexe, non représente, peut être réglée dans certaines limites pour pouvoir s'adapter aux caractéristiques du matériau à traiter.

Le cas échéant, entre la grille de calibrage 12 et le rotor mélangeur 14 peut être inséré un rotor de malaxage 13 parallèle au rotor de fraisage 10 et constitué par des bras 26 montés sur un arbre d'entraînement carré 27. La configuration des bras 26 est choisie de manière telle qu'ils passent entre les barreaux constituant la grille de calibrage 12 au cours de leur rotation.

La fonction de ce rotor de malaxage est d'aider au dégagement de la grille de calibrage 12 et, de ce fait, de contribuer au calibrage des agrégats.

Les matériaux évacués par le rotor mélangeur 14 sont repris par une vis de répartition 15 d'axe 35, transversal par rapport à la direction de déplacement; cette vis 15 qui est commandée par un moteur hydraulique non représenté étale les matériaux qui lui sont fournis sur la chaussée 1, selon une hauteur H définie par une lame de nivellement réglable en hauteur.

La commande de la vis transversale 15, de la lame de nivellement 16 et le contrôle de la vitesse de l'arbre 28 du rotor mélangeur 14 sont effectués depuis le sol par un opérateur.

Par ailleurs, et de façon non représentée sur la figure, le rotor mélangeur 14, la vis de répartition 15 et la lame de nivellement 16 constituent un ensemble monté sur un chariot susceptible d'être déplacé longitudinalement pour permettre d'accéder à la grille de calibrage 12 et au rotor de malaxage 13 et de nettoyer ces derniers.

## Revendications

1. Atelier de reconditionnement d'une chaussée (1) susceptible de se déplacer sur cette dernière et d'y répartir une couche de liant (4), notamment de ciment, puis de l'attaquer à froid sur une hauter de 25 à 30 cm pour la fragmenter et la concasser en agrégats avant de l'homogénéiser et de la malaxer, et enfin de la redistribuer sur la chaussée (1 ), atelier de reconditionnement comprenant, dans la direction de déplacement, un rotor de fraisage (10) disposé dans une chambre de décohésion (11) pour attaquer la chaussée à traiter et un rotor mélangeur monté en aval du rotor de fraisage (10), atelier de reconditionnement caractérisé en ce qu'il comporte un seul rotor mélangeur (14) à vitesse variable (14) d'axe (28) longitudinal par rapport à la direction de déplacement (A), ce rotor mélangeur (14) comportant des bras mélangeurs (29) munis, à leur extrémité, de palettes interchangeables (34) et constituant une spire susceptible d'évacuer, en les mélangeant, les agrégats provenant du rotor de fraisage (10) vers l'arrière du dispositif.

2. Atelier de reconditionnement selon la revendication 1, caractérisé en ce que le rotor de fraisage (10) est constitué par un tube d'entraînement (17) disposé sensiblement transversalement par rapport à la direction d'avancement (A) et sur lequel est soudée une spire (18), ce rotor (10) comportant deux séries de dents, notamment en carbure, dont l'une (19) est soudée sur la périphérie du tube (17) tandis que l'autre (23) est soudée à l'extérieur de la spire (18).

3. Atelier de reconditionnement selon l'une quelconque des revendications 1 et 2, caractérisé en ce qu'il comporte une grille de calibrage (12) disposée en arrière de la chambre de décohésion (11).

4. Atelier de reconditionnement, selon l'une quelconque des revendications 1 à 3, caractérisé en ce qu'il comporte un rotor de malaxage (13) disposé en arrière de la chambre de décohésion (11) et, le cas échéant, de la grille de calibrage (12) et en avant du rotor mélangeur (14), par rapport à la direction de déplacement (A).

5. Atelier de reconditionnement selon l'une quelconque des revendications 1 à 4, caractérisé en ce qu'il comporte une vis de répartition (15) d'axe (35) transversal par rapport à la direction de déplacement et montée en arrière du rotor mélangeur (14) pour étaler les agrégats provenant de ce dernier, cette vis de répartition (15) coopérant avec une lame de nivellement (16) de hauter variable permettant de régler la hauteur d'agrégats redistribués sur la chaussée (1).

6. Atelier de reconditionnement selon l'une quelconque des revendications 1 à 5, caractérisé en ce que le rotor mélangeur (14), la vis de répartition (15) et la lame de nivellement (16) constituent un ensemble monté sur un chariot susceptible d'être déplacé longitudinalement pour permettre d'accéder à la grille de calibrage (12) et au rotor de malaxage (13).

7. Atelier de reconditionnement selon l'une quelconque des revendications 1 à 6, caractérisé en ce qu'il comporte un doseur à ciment (60) constitué par un rotor d'entraînement (61) monté dans un tube (62) et sur la périphérie duquel sont soudées des barres longitudinales (63) équidistantes délimitant entre-elles des alvéoles de dosage.

8. Atelier de reconditionnement selon l'une quelconque des revendications 1 à 7, caractérisé en ce que le tube (62) qui reçoit le rotor (61) muni des barres (63) s'ouvre rapidement pour accéder aux alvéoles de dosage afin de nettoyer régulièrement ces dernières et garantir une régularité du dosage.

9. Atelier de reconditionnement selon l'une quelconque des revendications 1 à 8, et comportant deux châssis se succédant dans la direction de déplacement (A) caractérisé en ce que l'un des châssis ou premier châssis (2) est monté sur des roues (20) susceptibles de se déplacer par translation le long de la chaussée (1) et porte un doseur à ciment (60) associé à un réservoir à ciment (6), un réservoir à eau (5) relié à une pompe doseuse (50), on moteur de commande du doseur à ciment (60) et de la pompe doseuse (50) ainsi qu'une centrale de commande (7) comportant un calculateur sensible à la vitesse d'avancement du premier châssis (2) et commandant en retour les quantités de ciment et d'eau respectivement délivrées pour un mètre carré de chaussée (1) par le doseur à ciment (60) et la pompe doseuse (50) pour les faire correspondre à des valeurs de consigne prédéterminées, tandis que l'autre châssis ou second châssis (3) suivant le premier (2) s'appuie sur des organes roulants (30) par l'intermédiaire de vérins de nivellement, et porte le rotor de fraisage (10), le rotor mélangeur (14) et, le cas échéant, la vis de répartition (15), la lame de nivellement (16), la grille de calibrage (12) ainsi que le rotor de malaxage (13).

10. Atelier de reconditionnement selon l'une quelconque des revendications 1 à 9, caractérisé en ce que le réservoir à ciment (6) et le réservoir à eau (5) sont munis de sondes de niveau coopérant avec la centrale de commande (9) pour arrêter la mise en oeuvre du dispositif en cas de manque d'eau ou de ciment.

## Patentansprüche

1. Vorrichtung zur Erneuerung einer Fahrbahn (1), welche sich auf letzterer fortbewegen und darauf eine Schicht eines Bindemittels (4), insbesondere aus Zement, verteilen kann und welche ferner geeignet ist, an der Farhbahn kalt auf einer Dicke und 25 bis 30 cm anzugreifen, um sie zu zerkleinern und in Partikel zu zermahlen, bevor sie homogenisiert und durchmischt wird, und sie schließlich über die Fahrbahn (1) wieder zu verteilen, wobei die Vorrichtung in der Richtung der Fortbewegung einen in einer Zerkleinerungskammer (11) angeordneten Fräsrotor (10) zum Angriff an der zu behandelnden Fahrbahn sowie einen hinter dem Fräsrotor (10) montierten Mischrotor umfaßt, dadurch gekennzeichnet, daß sie einen einzigen, eine veränderliche Geschwindigkeit aufweisenden Mischrotor (14) mit in Bezug auf die Fortbewegungsrichtung (A) longitudinaler Achse (28) aufweist, der Mischerarme (29) umfaßt, die an ihren äußeren Enden mit auswechselbaren Schaufeln (34) ausgerüstet sind und eine Spirale bilden, die die aus dem Fräsrotor (10) herauskommenden Partikel bei gleichzeitiger Durchmischung zum rückwärtigen Teil der Vorrichtung abführen kann.

2. Vorrichtung nach Anspruch 1, dadurch gekennzeichnet, daß der Fräsrotor (10) durch ein Antriebsrohr (17) gebildet ist, welches im wesentlichen quer zur Fortbewegungsrichtung (A) angeordnet ist und auf welches eine Spirale (18) aufgeschweißt ist, wobei der Fräsrotor (10) zwei Reihen von Zähnen, insbesondere aus Hartmetall, aufweist, von denen die eine (19) auf dem Umfang des Rohres (17) aufgeschweißt ist, während die andere (23) am äußeren Teil der Spirale (18) angeschweißt ist.

3. Vorrichtung nach Anspruch 1 oder 2, dadurch gekennzeichnet, daß sie einen Kalibrierrost (12) umfaßt, welcher am hinteren Ende der Zerkleinerungskammer (11) angeordnet ist.

4. Vorrichtung nach einem der Ansprüche 1 bis 3, dadurch gekennzeichnet, daß sie einen Homogenisierungsrotor (13) umfaßt, der bezüglich der Fortbewegungsrichtung (A) hinter der Zerkleinerungskammer (11) und ggf. hinter dem Kalibrierrost (12) und vor dem Mischrotor (14) angeordnet ist.

5. Vorrichtung nach einem der Ansprüche 1 bis 4, dadurch gekennzeichnet, daß sie eine Verteilerschnecke (15) umfaßt, deren Achse (35) bezüglich der Fortbewegungsrichtung quersteht, die hinter dem Mischrotor (14) angeordnet ist, um die aus diesem herauskommenden Partikel auszubreiten, und die mit einer Nivellierleiste (16) veränderlicher Höhe zusammenarbeitet, wodurch die Höhe der wieder auf der Fahrbahn (1) verteilten Partikel einstellbar ist.

6. Vorrichtung nach einem der Ansprüche 1 bis 5, dadurch gekennzeichnet, daß der Mischrotor (14), die Verteilerschnecke (15) und die Nivellierleiste (16) eine bauliche Einheit bilden, die auf einem Schlitten montiert ist, der in Längsrichtung verlagerbar ist, um den Zugang zu dem Kalibrierrost (12) und dem Homogenisierungsrotor (13) zu ermöglichen.

7. Vorrichtung nach einem der Ansprüche 1 bis 6, dadurch gekennzeichnet, daß sie einen Zementdosierer (60) umfaßt, der aus einem angetriebenen, in einem Rohr (62) montierten Rotor (61) besteht, auf dessen Umfang in Längsrichtung verlaufende Leisten (63) mit untereinander gleichem Abstand angeschweißt sind, die zwischen sich Dosierkammern begrenzen.

8. Vorrichtung nach einem der Ansprüche 1 bis 7, dadurch gekennzeichnet, daß sich das den mit den Leisten (63) versehenen Rotor (61) aufnehmende Rohr (62) schnell öffnen läßt, um Zugang zu den Dosierkammern zu erhalten, damit diese regelmäßig gesäubert und die Gleichmäßigkeit der Dosierung garantiert werden können.

9. Vorrichtung nach einem der Ansprüche 1 bis 8, mit zwei in der Fortbewegungsrichtung (A) aufeinanderfolgenden Fahrgestellen, dadurch gekennzeichnet, daß das eine bzw. das erste Chassis (2) auf Rändern (20) montiert ist, die such durch Translation längs der Farhbahn (1) verlagern können, und daß das Chassis (2) einen einem Zementvorratsbehälter (6) zugeordneten Zementdosierer (60), einen mit einer Dosierpumpe (50) verbundenen Wasservorratsbehälter (5), einen steuerbaren Motor für den Zementdosierer (60) und für die Dosierpumpe (50) sowie eine Steuereinrichtung (7) trägt, die einen auf die Fortbewegungsgeschwindigkeit des ersten Chassis (2) ansprechenden Rechner umfaßt, der die Mengen an Zement und Wasser steuert, die von dem Zementdosierer (60) und der Dosierpumpe (50) pro qm Fahrbahn abgegeben werden, damit sie vorbestimmten Aufgabemengen entsprechen, während das andere bzw. das zweite, dem ersten (2) folgende Fahrgestell (3) sich über Nivellierspindeln auf Abrollorganen (30) abstützt und den Fräsrotor (10) den Mischrotor (14) und ggf. die Verteilerschnecke (15), die Nivellierleiste (16), den Kalibrierrost (12) und den Homogenisierungsorotor (13) trägt.

10. Vorrichtung nach einem der Ansprüche 1 bis 9, dadurch gekennzeichnet, daß der Zementvorratsbehälter (6) und der Wasservorratsbehälter (5) mit mit der Steuereinheit (9) zusammenwirkenden Füllstandssonden versehen sind, mittels deren der Betrieb der Vorrichtung bei Mangel an Wasser oder Zement unterbrechbar ist.

## Claims

1. A plant for reconditioning a roadway (1) adapted for displacement on this latter and of spreadung thereon a layer of binder (4), particularly cement, and of then attacking it cold to a depth of 25 to 30 cm to fragment and crush the road surface into aggregate prior to homogenising it and blending it and finally redistributing it over the roadway (1), the said reconditioning plant comprising, in the direction of travel, a milling rotor (10) disposed in a decohesion chamber (11) for working on the road surface to be treated and a mixing rotor mounted downstream of the milling rotor (10),the reconditioning plant being characterised in that it comprises a single variable speed mixing rotor (14), of which the axis (28) is longitudinal in relation to the direction of travel (A), the said mixing rotor (14) comprising mixer arms (29) provided at their end with interchangeable blades (34) and constituting a helix which, as it mixes them, draws off the aggregates emanating from the milling rotor (10), delivering them to the rear of the apparatus.

2. A reconditioning plant according to claim 1, characterised in that the milling rotor (10) consists of a drive tube (17) disposed substantially crosswise to the direction of travel (A) and on which there is welded a helix (18), the said rotor (10) comprising two sets of teeth, particularly of carbide material, of which one (19) is welded to the periphery of the tube (17) while the other (23) is welded to the outside of the helix (18).

3. A reconditioning plant according to any one of claims 1 and 2, characterised in that it comprises a calibrating grid (12) disposed at the rear of the decohesion chamber (11).

4. A reconditioning plant according to one of claims 1 to 3, characterised in that it comprises a mixing rotor (13) disposed at the rear of the decohesion chamber (11) and, if applicable, the calibrating grid (12) and in front of the mixing rotor (14) in relation to the direction of travel (A).

5. A reconditioning plant according to any one of claims 1 to 4, characterised in that it comprises a distributing screw (15) of which the axis (35) is transverse in relation to the direction of travel and mounted at the rear of the mixing rotor (14) in order to spread the aggregates emanating from this latter, this distributing screw (15) co-operating with a levelling blade (16) of variable height by which it is possible to regulate the depth of aggregate materials redistributed over the roadway (1).

6. A reconditioning plant according to any one of claims 1 to 5, characterised in that the mixing rotor (14), the distribution screw (15) and the levelling blade (16) constitute an assembly mounted on a trolley adapted to be displaced longitudinally to provide access to the calibrating grid (12) and to the mixing rotor (13).

7. A reconditioning plant according to any one of claims 1 to 6, characterised in that it comprises a cement dispenser (60) consisting of a drive rotor (61) mounted in a tube (62) and on the periphery of which are welded longitudinal equidistant bars (63) which inter se define dispensing cells.

8. A reconditioning plant according to any one of claims 1 to 7, characterised in that the tube (62) which receives the rotor (61) fitted with bars (63) opens rapidly to provide access to the dispensing cells for proper cleaning of these latter and for guaranteeing uniformity of dispensed delivery.

9. A reconditioning plant according to any one of claims 1 to 8 and comprising two chassis disposed one after the other in the direction of travel (A) characterised in that one of the chassis or the first chassis (2) is mounted on wheels (20) adapted for translatory movement along the roadway (1) and carries a cement dispenser (60) associated with a cement reservoir (6), a water reservoir (5) connected to a dispensing pump (50), a motor for operating the cement dispenser (60) and the dispensing pump (50) and a control centre (7) comprising a computer which is sensitive to the rate of travel of the first chassis (2) and which in return operates the quantities of cement and water respectively which are delivered per square metre of roadway (1) by the cement dispenser (60) and the dispensing pump (50) to make them correspond to predetermined values, while the other or second chassis (3) following the first (2) bears on rolling members (30) through levelling jacks and carries the milling rotor (10), the mixing rotor (14) and, if applicable, the distribution screw (15), the levelling blade (16), the calibrating grid (12) and the mixing rotor (13).

10. A reconditioning plant according to any one of claims 1 to 9, characterised in that the cement reservoir (6) and the water reservoir (5) are fitted with level sensors which co-operate with the control centre (9) to stop operation of the apparatus if there is a lack of water or cement.
